# EUROPÄISCHE PATENTSCHRIFT

(11) **EP 0 040 295 B1**
(45) Veröffentlichungstag und Bekanntmachung des Hinweises auf die Patenterteilung: **23.05.1984**
(21) Anmeldenummer: 81101482.8
(22) Anmeldetag: 02.03.1981
(51) Int. Cl.: B21B 1/34

(54) **Anordnung einer Speichervorrichtung in einer Bandstrasse**
Arrangement of strip coilers in a sheet rolling mill
Arrangement de bobineuses dans un train de laminage de tôles

(30) Priorität: 20.05.1980 DE 3019123
(43) Veröffentlichungstag der Anmeldung: 25.11.1981
(73) Patentinhaber: Hoesch Aktiengesellschaft, 44145 Dortmund (DE)
(72) Erfinder: Grasshoff, Hans Wilhelm, Dr.-Ing., D-4600 Dortmund 30 (DE)

## Beschreibung

Die Erfindung betrifft eine Anordnung einer Speichervorrichtung in einer Bandstraße zum Warmwalzen von Metallwerkstücken, insbesondere Brammen, bestehend aus einer Vorstraße und einer nachgeschalteten Fertigstraße mit den ihnen zugehörigen Rollgängen, wobei zwischen Vor- und Fertigstraße eine Aufwickelstation und eine Abwickelstation für das in der Vorstraße gewalzte Band in einer Warmhaltestation angeordnet sind und die Walzlinien der Vor-und Fertigstraße zueinander versetzt sind.

Aus der DE-C-906 086 ist eine derartige Anordnung bekannt. Dabei sind allerdings Reversiergerüste als Fertigwalzgerüste eingesetzt, was bei modernen Walzstraßen nicht mehr angewendet wird.

Um die heute angestrebten hohen Stra- ßenleistungen zu erzielen, wird die Fertigstraße als Einheit von 5 bis 7 Einzelgerüsten, die jeweils nur einen Stich erzeugen, ausgeführt.

Das häufige Haspeln des Streifens bei der bekannten Lösung aus der DE-C-906 086, das beim Walzen auf Reversiergerüsten notwendig ist, kann zur Beschädigung der Bandoberfläche führen, was für die Weiterverarbeitung sehr nachteilig ist. Der Arbeitsablauf bei dieser bekannten Anordnung ist derart, daß vor dem letzten Walzstich im Gerüst g der Haspel h aus der Walzlinie x nach rechts fährt und der Haspel k sich an seine Stelle setzt. Danach beginnt Gerüst g den letzten Stich. Wenn der Haspel k gefüllt ist, fährt er in die Linie y, Haspel h begibt sich sodann in Arbeitsposition in Linie x, so daß Gerüst g dann mit dem Walzen beginnen kann. Diese Arbeitsweise ist insofern nachteilig, da Linie y erst wieder beschickt werden kann, wenn der Haspel k in Linie x gefüllt ist.

In Abhängigkeit von den Walzlängen und Walzzeiten kann es dabei zu Überschneidungen kommen, so daß die Straße zeitlich nicht optimal genutzt werden kann (Wartezeiten).

Von daher ist es Aufgabe der Erfindung, eine Anordnung einer Speichervorrichtung in einer Bandstraße der eingangs genannten Art zu schaffen, die auf einfache Weise eine höhere Leistung ermöglicht und Wartezeiten in den einzelnen Walzlinien vermeidet.

Nach der Erfindung wird die Aufgabe in der Weise gelöst, daß die Abwickelstation fest in der Walzlinie der Fertigstraße installiert und zwischen Auf- und Abwickelstation eine Quertransporteinrichtung angeordnet ist, wobei bei Verwendung eines Umkehrwalzgerüstes in der Vorstraße der Auslaufrollgang hinter dem Umkehrwalzgerüst unter der Warmhaltestation mit der Aufwickelstation und der Quertransporteinrichtung hindurch verlängert ist.

Dadurch kann der Transport der aufgewickelten Ringe mit einem separaten, zwischen Auf- und Abwickelstation verkehrenden Transportwagen vorgenommen werden, d. h. Trennung der Funktionen Aufwickeln, Transportieren und Abwickeln. Dieser Transportwagen dient gleichzeitig als Puffer, der zusätzlich noch zeitliche Störungen in den Walzstraßen ausgleichen kann.

Dadurch können beide Walzlinien unabhängig voneinander betrieben werden, was eine wesentlich höhere Straßenleistung erbringt.

In bezug auf die dargelegte Straßenanordnung (Fertigstraße als Konti-Anordnung in Einzelgerüsten) ermöglicht die Haspelausführung und -Anordnung ein Unterfahren des ersten Haspels (bzw. der Quertransporteinrichtung), hinter dem entsprechende Rollgänge angebracht sind. Dadurch lassen sich auf kürzerem Raum höhere Ringgewichte walzen, was die Leistung der Straße weiter erhöht und den Aufwand an Hallenfläche verringert.

Eine Ausführungsform kann derart aufgebaut sein, daß Vor- und Fertigstraße Z-förmig zueinander versetzt sind.

Eine sehr kompakte Ausführungsform kennzeichnet sich in vorteilhafter Weise dadurch, daß Vor- und Fertigstraße U-förmig zueinander angeordnet sind.

In der Zeichnung ist die Anordnung einer Speichervorrichtung in einer Bandstraße nach der Erfindung anhand von schematischen Ausführungsbeispielen näher erläutert.

Es zeigen :
Figur 1 eine Ausführungsform in Draufsicht,
Figur 2 eine andere Ausführungsform in Draufsicht,
Figur 3 eine weitere Ausführungsform in Draufsicht,
Figur 4 eine weitere Ausführungsform in Draufsicht.

Die Fig. 1 bis 4 zeigen eine Walzstraße für Metallbrammen, die aus einer Vorstraße 1-und einer dazu versetzten, nachgeschalteten Fertigstraße 2 mit ihren zugehörigen Rollgängen 3, 4 und 5 besteht. Zwischen der Vorstraße 1, die aus einem Umkehrwalzgerüst 6 besteht, und der Fertigstraße 2 ist eine Warmhaltestation 7 mit einer Aufwickelstation 8 und einer Abwickelstation 9 für das in der Vorstraße 1 gewalzte Band angeordnet.

Die Abwickelstation 9 ist dabei aus der Walzlinie der Vorstraße 1 quer in die Walzlinie der Fertigstraße 2 verfahrbar, wie in den Fig. 1 bis 3 dargestellt ist. Die Fig. 4 zeigt dagegen, daß die Abwickelstation 9 fest in der Walzlinie der Fertigstraße 2 installiert ist und zwischen der Aufwickelstation 8 in der Walzlinie der Vorstraße 1 und der Abwickelstation 9 eine Quertransporteinrichtung 10 angeordnet ist, die gleichzeitig als Puffer zwischen Vorstraße 1 und Fertigstraße 2 dienen kann, wobei es möglich ist, daß sich gleichzeitig Coils in der Aufwickelstation 8, auf der Quertransporteinrichtung 10 als Wartestation und in der Abwickelstation 9 befinden.

Die Fig. 1, 3 und 4 zeigen, daß die Vorstraße 1 und Fertigstraße 2 Z-förmig zueinander versetzt sein können, wogegen in der Fig. 2 eine U-förmige Anordnung dargestellt wird, was eine sehr kompakte Walzstraße bedeutet. Die Anlandung der Brammen und der Versand des Fertigmaterials können an einer Stelle konzentriert werden, Preßwassererzeugnungsstation und Versorgungsanlagen können zentral mit geringem Abstand von den Walz- und Nebenaggregaten angeordnet werden.

Die mögliche walzbare Streifenlänge kann erhöht werden, wenn der Auslaufrollgang 4 hinter der Vorstraße 1 unter der Warmhaltestation 7 mit der Aufwickelstation 8 hindurch verlängert 11 ist, wie die Fig. 3 zeigt.

Der mittels des Umkehrwalzgerüstes 6 in der Vorstraße 1 gewalzte Streifen kann in allen Stichen vor dem Fertigstich die Warmhaltestation 7 mit der Aufwickelstation 8 unterfahren. Erst das aus dem Fertigstich in der Vorstraße 1 kommende Band wird in der Aufwickelstation 8 aufgehaspelt.

Der Walzvorgang in der Walzstraße nach der erfindungsgemäßen Anordnung geht so vonstatten, daß das aus der Vorstraße 1 auslaufende Band in der Aufwickelstation 8 aufgehaspelt, an die Abwickelstation 9 direkt (Fig. 1-3) oder über die Quertransporteinrichtung 10 (Fig. 4) übergeben und von der Abwickelstation 9 abgehaspelt und in die Fertigstraße 2 geführt wird.

Wird das aufgehaspelte Band direkt von der Aufwickelstation an die Abwickelstation 9 übergeben, wird diese quer aus der Walzlinie der Vorstraße 1 in die Walzlinie der Fertigstraße 2 verfahren (Fig. 1 bis 3). Nachdem das Band die Abwickelstation 9 verlassen hat, fährt sie in die Walzlinie der Vorstraße 1 zurück und übernimmt erneut das inzwischen in der Aufwickelstation 8 aufgehaspelte Band.

Ist die Abwickelstation 9 jedoch fest in der Walzlinie der Fertigstraße 2 installiert, wird das in der Aufwickelstation 8 aufgehaspelte Band an die Quertransporteinrichtung 10 übergeben, die dann das aufgehaspelte Band quer in die Walzlinie der Fertigstraße 2 transportiert und an die dort fest installierte Abwickelstation 9 übergibt.

Die Aufwickelstation 8 ist nach der Abgabe des aufgehaspelten Bandes an die Abwickelstation 9 oder die Quertransporteinrichtung 10 sofort wieder aufnahmebereit für das nachfolgende Band.

Aufwickelstation 8, Abwickelstation 9 und Quertransporteinrichtung 10 sind in der Warmhaltestation 7 angeordnet, damit das aufzuwickelnde querzutransportierende und abzuwickelnde Band auf Walztemperatur gehalten wird.

## Patentansprüche

1. Anordnung einer Speichervorrichtung in einer Bandstraße zum Warmwalzen von Metallwerkstücken, insbesondere Brammen, bestehend aus einer Vorstraße (1) und einer nachgeschalteten Fertigstraße (2) mit den ihnen zugehörigen Rollgängen (3, 4, 5), wobei zwischen Vor- (1) und Fertigstraße (2) eine Aufwickelstation (8) und eine Abwickelstation (9) für das in der Vorstraße (1) gewalzte Band in einer Warmhaltestation (7) angeordnet sind und die Walzlinien der Vor- (1) und Fertigstraße (2) zueinander versetzt sind, dadurch gekennzeichnet, daß die Abwickelstation (9) fest in der Walzlinie der Fertigstraße (2) installiert und zwischen Auf- (8) und Abwickelstation (9) eine Quertransporteinrichtung (10) angeordnet ist, wobei bei Verwendung eines Umkehrwalzgerüstes (6) in der Vorstraße (1) der Auslaufrollgang (4) hinter dem Umkehrwalzgerüst (6) unter der Warmhaltestation (7) mit der Aufwickelstation (8) und der Quertransporteinrichtung (10) hindurch verlängert (11) ist.

2. Anordnung nach Anspruch 1, dadurch gekennzeichnet, daß Vor- (1) und Fertigstraße (2) Z-förmig zueinander versetzt sind.

3. Anordnung nach Anspruch 1, dadurch gekennzeichnet, daß Vor- (1) und Fertigstraße (2) U-förmig zueinander angeordnet sind.

## Claims

1. Arrangement of a storage apparatus in a conveyor line for the hot-rolling of metal workpieces, particularly slabs, comprising a roughing mill (1) and a downstream finishing mill (2) with their associated roller tables (3, 4, 5), in which a coiling station (8) and an uncoiling station (9) for the strip rolled in the roughing mill (1) are arranged in a heat-treatment holding station (7) between the roughing (1) and the finishing (2) mills and the roll axes of the roughing (1) and finishing (2) mills are mutually staggered, characterised in that the uncoiling station (9) is installed fixedly in relation to the roll axis of the finishing mill (2) and a cross-transportation device (10) is arranged between the coiling (8) and uncoiling (9) stations, in which, in using a reversing roll-stand (6) in the roughing mill (1) the exit roll-stand (4) is extended (11) behind the reversing roll-stand (6) under the heat-treatment holding station (7) with the coiling station (8) and through the cross-transportation device (10).

2. Arrangement according to claim 1, characterised in that the roughing (1) and finishing (2) mills are mutually staggered in a Z-shape.

3. Arrangement according to claim 1, characterised in that the roughing (1) and finishing (2) mills are mutually staggered in a U-shape.

## Revendications

1. Système de dispositif d'accumulation dans un train à feuillards pour le laminage à chaud de pièces de travail métalliques, en particulier, de brames, ce système comprenant un train préparateur (1) et, en aval de ce dernier, un train finisseur (2) avec les lignes de rouleaux qui y sont attribuées (3, 4, 5), un poste d'enroulement (8) et un poste de déroulement (9) pour le feuillard laminé dans le train préparateur (1) étant disposés entre le train préparateur (1) et le train finisseur (2) dans un poste de conservation de chaleur (7), tandis que les lignes de laminage du train préparateur (1) et du train finisseur (2) sont décalées l'une par rapport à l'autre, caractérisé en ce que le poste de déroulement (9) est installé à demeure dans la ligne de laminage du train finisseur (2) tandis que, entre le poste d'enroulement (8) et le poste de déroulement (9), est installé un dispositif de transport transversal (10) et, lors de l'utilisation d'une cage de laminoir réversible (6) dans le train préparateur (1), la ligne de rouleaux de sortie (4) est prolongée (11) derrière la cage de laminoir réversible (6) en dessous et au travers du poste de conservation de chaleur (7) avec le poste d'enroulement (8) et du dispositif de transport transversal (10).

2. Système suivant la revendication 1, caractérisé en ce que le train préparateur (1) et le train finisseur (2) sont décalés en Z l'un par rapport à l'autre.

3. Système suivant la revendication 1, caractérisé en ce que le train préparateur (1) et le train finisseur (2) sont disposés en U l'un par rapport à l'autre.
